# EUROPÄISCHE PATENTSCHRIFT

(11) **EP 0 690 167 B1**
(45) Veröffentlichungstag und Bekanntmachung des Hinweises auf die Patenterteilung: **18.08.2004**
(21) Anmeldenummer: 95108955.6
(22) Anmeldetag: 10.06.1995
(51) Int. Cl.: D21F 1/02, D21F 1/08, D21F 1/06

(54) **Sektionale Stoffzuführung des Stoffauflaufs einer Papiermaschine**
Spectional pulp-feeding for the headbox of a papermaking machine
Alimentation sectionnée pour la caisse de tête d'une machine à papier

(30) Priorität: 30.06.1994 DE 4422907
(43) Veröffentlichungstag der Anmeldung: 03.01.1996
(73) Patentinhaber: Voith Paper Patent GmbH, 89522 Heidenheim (DE)
(72) Erfinder: Meinecke, Albrecht, Dr., D-89520 Heidenheim (DE); Heinzmann, Helmut, D-89558 Böhmenkirch (DE); Ruf, Wolfgang, D-89522 Heidenheim (DE)

(56) Entgegenhaltungen:
- DE-A- 3 639 823
- DE-A- 4 019 593
- DE-A- 4 211 291
- DE-U- 9 205 637

## Beschreibung

Die Erfindung betrifft ein Verfahren zur sektionalen Versorgung des Stoffauflaufes einer Papiermaschine mit Stoffsuspension und eine Vorrichtung zur Durchführung des Verfahrens.

Es ist aus der WO 88/01318 bekannt einen Stoffauflauf über eine Vielzahl von Leitungen aus einem Verteiler mit Stoffsuspension zu versorgen, wobei die einzelnen Volumenströme durch einstellbare Ventile geregelt werden.

Weiterhin ist eine sektionale Stoffzuführung zum Stoffauflauf mit einer Mischeinrichtung bekannt aus der Patentanmeldung DE 40 19 593. Hier wird eine Mischeinrichtung vorgestellt, die dazu dient mehrere Teilvolumenströme derart zu mischen, daß ein konstanter Gemischvolumenstrom entsteht. Hierzu werden Teilvolumenströme in Mischer geführt und durch Anwendung einer aufwendigen Ventilsteuerung in Abhängigkeit voneinander geregelt.

Aus der DE 42 11 291 ist weiterhin ein Stoffauflauf einer Papiermaschine bekannt, dem über die Maschinenbreite verteilt eine Vielzahl von Stoffzuleitungen zugeführt werden. Weiterhin werden die Eigenschaften der Stoffsuspension in den einzelnen Zuführungsleitungen bzw. Kanälen jeweils durch eine Mischung zweier Stoffsuspensionsströme unterschiederlicher Eigenschaften und unterschiedlichen Durchsatzes beeinflußt, indem ein Winkel zum Zuführen des zweiten Suspensionsstromes in den ersten Suspensionsstrom genutzt wird, unter dem sich keine Änderung des Summenstromes beider Teilstöme ergibt, unabhängig von deren Mengenverhältnis. Voraussetzung ist herbei, daß nach der Mischstelle eine relativ starke Drossel vorgesehen ist. Wird diese Drossel variabel ausgeführt, so besteht zusätzlich zur Beeinflussung der Dichte des Summenstromes auch die Möglichkeit den Summenstrom bezüglich der sektionale Durchflußmenge zu beeinflussen.

Alle oben genannten Ausführungen bergen jedoch erhebliche Verschmutzungsprobleme, da zur Beeinflussung der Durchsatzmenge der sektionalen Volumenströme, der eine relativ hohe Stoffkonzentration besitzt, ein Ventil eingesetzt werden muß, das wegen seines Ventilaufbaues sehr häufig zu Faserwischbildungen führt und damit die Qualität des hergestellten Papieres beeinträchtigt.

Der Erfindung liegt die Aufgabe zugrunde, ein Verfahren und eine Vorrichtung zur sektionalen Versorgung des Stoffauflaufes einer Papiermaschine mit Stoffsuspension darzustellen, die die Möglichkeit eröffnet, den Volumenstrom zwischen Stoffsuspensionsverteiler und Stoffauflauf so zu beeinflussen, daß keine Faserwischbildungen auftreten.

Diese Aufgabe wird durch die Merkmale der Ansprüche 1 und 2 gelöst.

Demgemäß wird in den Zufuhrleitung der Stoffsuspension vom Verteiler zum Stoffauflauf, bzw. den Sektionen des Stoffauflaufes Flüssigkeit, vorzugsweise Stoffsuspension oder Verdünnungswasser, derart eingedüst, daß ein Impulsaustausch zwischen der Hauptströmung und der Nebenströmung stattfindet, so daß die Summe der Gesamtströmung sich mit zunehmenden Durchsatz der - Nebenströmung reduziert.

Die Erfindung wird anhand der Figuren näher beschrieben. Darin ist im Übrigen folgendes dargestellt:
- Fig. 1:: Stand der Technik ohne Mischer;
- Fig. 2:: Stand der Technik mit Mischer;
- Fig. 3:: Stand der Technik mit Mischer für konstanten Gesamtvolumenstrom;
- Fig. 4:: erfindungsgemäße sektionale Stoffzufuhr mit vorhergehendem Mischer.

Die Figur 1 zeigt schematisch eine aus der WO 88/01318 bekannte sektionale Stoffzuführung (in der Draufsicht) zu einem Stoffauflauf, bei der die über die Maschinenbreite verteilten Sektionen Sᵢ des Stoffauflaufes STA - mit dem Vorraum VR, dem Turbulenz erzeugenden Bereich TB und der nachfolgenden Auslaufdüse DS - aus einem gemeinsamen Verteiler über Leitungen Lᵢ mit Stoffsuspension gespeist werden. In den Leitungen Lᵢ sind Drosseln DRᵢ vorgesehen, die es ermöglichen die sektionalen Volumenströme individuell einzustellen, um z.B. ein verbessertes Faserorientierungsquerprofil zu erreichen.

Figur 2 zeigt eine aus der DE 40 19 593 bekannte sektionale Stoffzuführung (in Seitenansicht), in der Stoffsuspension aus einem Verteiler VT₁ über Hauptleitungen L1ᵢ einer Vielzahl von Mischern Mᵢ über Drosselventile DR1ᵢ geregelt zugeführt wird. In die Mischer Mᵢ wird aus einem weiteren Verteiler VTᵢ über Nebenleitungen L2ᵢ eine Stoffsuspension unterschiedlicher Konzentration, z.B. Verdünnungswasser, durch Drosseln DR2ᵢ geregelt zugeführt. Die Zuführung der einzelnen Teilvolumenströme der Leitungen L1ᵢ und L2ᵢ wird über die Drosseln DR1ᵢ und DR2ᵢ geregelt, so daß sich sowohl die Konzentration als auch die Menge des Gesamtvolumenstromes, wie in der o.g. Anmeldung beschrieben, einstellen läßt.

Figur 3 zeigt eine aus der DE 42 11 291 bekannte sektionale Stoffzuführung (in Seitenansicht) in der Stoffsuspension aus einem Verteiler VT₁ über Hauptleitungen L1ᵢ einer Vielzahl von Mischern Mᵢ zugeführt wird. In die Mischer Mᵢ wird aus einem weiteren Verteiler VTᵢ über Nebenleitungen L2ᵢ eine Stoffsuspension unterschiedlicher Konzentration, z.B. Verdünnungswasser, durch Drosselventile DR1, geregelt zugeführt. Die Zuführung über die Nebenleitungen L2ᵢ werden, wie in der o.g. Anmeldung beschrieben, unter einem Winkel βₒ eingeleitet, bei dem keine Änderung des Gesamtvolumenstromes nach den Mischern bei Änderung des zugeführten Stromes über die Nebenleitungen L2ᵢ stattfindet. Sollen die Gesamtvolumenströme jedoch geregelt sein, so muß die nachfolgende, hier notwendige Drossel DR2ᵢ einstellbar ausgeführt werden.

Bei allen Ausführungsvarianten der Figuren 1 - 3 ergibt sich das Problem, daß eine gezielte Änderung des Gesamtvolumenstromes nur erreicht werden kann, wenn die Drosseln im Gesamtvolumenstrom oder in beiden Teilvolumenströmen variabel gestaltet sind, womit immer eine erhöhte Verschmutzungsgefahr besteht, was zu einer Verminderung der Papierqualität durch Faserwische führt.

Figur 4 zeigt die erfindungsgemäße sektionale Stoffzufuhr mit vorhergehendem Mischer. Es sind ähnlich der Figuren 2 und 3 zwei Verteiler VT₁ und VT₂ vorgesehen, wobei der Verteiler VT₁ Stoffsuspension normale Konzentration enthält, während über den Verteiler VT₂ Verdünnungsflüssigkeit mit nur geringer Konzentration oder ohne Faserstoffanteile zugeführt wird. Bei der dargestellten Ausführung wird Stoffsuspension hoher Konzentration aus dem Verteiler VT₁ über Hauptleitungen L1ᵢ dem Mischer Mᵢ zugeführt. Im Mischer Mᵢ wird die Stoffsuspension in gewünschter Weise über Zufuhr von Verdünnungsflüssigkeit (z.B. Siebwasser) aus dem Verteiler VT₂ über die Nebenleitungen L3ᵢ - geregelt durch einstellbare Drosseln DR1ᵢ - dem Mischer in einem Winkel βₒ zugeführt, so daß sich keine Änderungen des Gesamtströmungsvolumens in Abhängigkeit von der Menge der zugeführten Verdünnungsflüssigkeit ergeben. Hinter dem Mischern Mᵢ ist eine feste Drossel DR3ᵢ installiert, die für den notwendigen Druckabfall sorgt. Über die Nebenleitungen L2ᵢ wird nun ebenfalls Verdünnungsflüssigkeit aus dem Verteiler VT₂ - geregelt durch einstellbare Drosseln DR2ᵢ - in die, aus dem Mischer austretenden Hauptströme Hᵢ unter einem Winkel α eingedüst. Der Winkel α wird dabei so gewählt, daß eine kleine Volumenstromänderung des Nebenstromes Nᵢ eine große Volumenstromänderung des Gesamtstromes Gᵢ, der zur jeweiligen Stoffauflaufsektion führt, bewirkt wird.

Abhängig vom gewählten Winkel α sind die folgenden Konstellationen möglich:
a) 180° ≥ α >> βₒ, vorzugsweise α ≈ 180° und hohe Geschwindigkeit in der Nebenleitung bei kleinem Volumen in der Nebenleitung:
   Hierbei wird durch eine Erhöhung des Nebenstromes durch Impulsaustausch eine überproportionale Reduktion des Gesamtstromes erreicht. Gegengerichtete Strömung.
b) βₒ >> α ≥ 0°, vorzugsweise α ≈ 0° und hohe Geschwindigkeit in der Nebenleitung bei kleinem Volumen in der Nebenleitung:
   Hierbei wird durch eine Erhöhung des Nebenstromes ebenfalls eine überproportionale Erhöhung des Gesamtstromes erreicht. Gleichgerichtete Strömung.
c) α ≈ 90°, Geschwindigkeit in der Nebenleitung ist sehr groß gegenüber der in der Hauptleitung:
   Hierbei wird durch eine Erhöhung des Nebenstromes der Gesamtstrom überproportional reduziert. Nadelstrahl mit Sperrwirkung, Erzeugung stark turbulenter Strömung.

Der besondere Vorteil der dargestellten Ausführungen liegt darin, daß bei allen Ausführungsformen das oder die einstellbaren und zur Verschmutzung neigenden Drosselventile nicht in der Suspensionsströmug mit hoher Konzentration liegen müssen, sondern jeweils im Strang der Verdünnungsflüssigkeit liegen. Insbesondere bei der Lösung in Verbindung mit einer Konzentrations-Regulierung der Sektionsströme ist auch die geringfügig auftretende Änderung der Stoffkonzentration des entsprechenden Abschnittes problemlos, da dies durch Einstellung der Konzentration des Stoffsuspension des Hauptstromes mit dem davor liegenden Mischer wieder kompensiert werden kann.

## Patentansprüche

1. Verfahren zur sektionalen Versorgung eines Stoffauflaufes (STA) einer Papiermaschine mit Stoffsuspension, bei welchem dem Stoffauflauf (STA) über die Maschinenbreite verteilt Stoffsuspension über eine Vielzahl von Hauptleitungen (L1i) von einem Stoffsuspensionsverteiler zugeführt wird, wobei in mindestens einer Hauptleitung (L1i) eine Mischeinheit (Mi) vorgesehen wird, der mindestens eine weitere Zufuhrleitung (L3i) zur Zuführung von Stoffsuspension oder Verdünnungswasser unterschiedlicher Zusammensetzung unter einem Winkel (β₀) zugeordnet wird, wobei in mindestens einer der zusätzlichen Zufuhrleitungen (L3i) zur Mischeinheit (Mi) ein Mittel (DR3i) zur Beeinflussung der jeweiligen Durchflussmenge vorgesehen wird, und wobei in der mindestens einen Hauptleitung (L1i) stromabwärts der Mischeinheit (Mi) eine nicht einstellbare Drossel (DR1i) vorgesehen wird,
**dadurch gekennzeichnet,**
**dass** stromabwärts der Drossel (DR1 i) eine Flüssigkeit mittels einer Nebenleitung (L2i) unter einem Winkel (α) in die Hauptleitung (L1i) zugeführt wird,
**dass** der Winkel (α) zwischen der Hauptleitung (L1i) und der Nebenleitung (L2i) so gewählt wird, dass eine kleine Änderung der Durchflussmenge der Nebenleitung (L2i) eine große, gleichgerichtete oder entgegengerichtete Änderung der Durchflussmenge der Haupt- und Nebenleitung (L1i, L2i) ergibt,
**dass** die jeweilige Durchflussmenge in der Nebenleitung (L2i) mittels eines Mittels (DR2i) beeinflusst wird,
**dass** die Zuströmgeschwindigkeit in der Nebenleitung (L2i) wesentlich größer als die Geschwindigkeit in der Hauptleitung (L1i) gewählt wird und
**dass** der Volumenstrom in der Nebenleitung (L2i) wesentlich kleiner als der in der Hauptleitung (L1i) gewählt wird.

2. Vorrichtung zur sektionalen Versorgung eines Stoffauflaufes (STA) einer Papiermaschine mit Stoffsuspension, bei welcher über die Maschinenbreite verteilt eine Vielzahl von Hauptleitungen (L1i) für die Zuführung von Stoffsuspension von einem Staffsuspensionsverteiler zum Stoffauflauf (STA) vorgesehen sind, wobei in mindestens einer Hauptleitung (L1i) eine Mischeinheit (Mi) vorgesehen ist, der mindestens eine weitere Zufuhrleitung (L3i) zur Zuführung von Stoffsuspension oder Verdünnungswasser unterschiedlicher Zusammensetzung unter einem Winkel (β₀) zugeordnet ist, wobei in mindestens einer der weiteren Zufuhrleitungen (L3i) zur Mischeinheit (Mi) ein Mittel (DR3i) zur Beeinflussung der jeweiligen Durchflussmenge vorgesehen ist, und wobei in der mindestens einen Hauptleitung (L1i) stromabwärts der Mischeinheit (Mi) eine nicht einstellbare Drossel (DR1i) vorgesehen ist, zur Durchführung des Verfahrens nach Anspruch 1,
**dadurch gekennzeichnet,**
**dass** stromabwärts der Drossel (DR1i) mindestens eine Nebenleitung (L2i) für die Zuführung von Flüssigkeit unter einem Winkel(α) in die Hauptleitung (L1i) mündet,
**dass** der Winkel (α) zwischen der Hauptleitung (L1i) und der Nebenleitung (L2i) so gewählt ist, dass eine kleine Änderung der Durchflussmenge der Nebenleitung (L2i) eine große, gleichgerichtete oder entgegengerichtete Änderung der Durchflussmenge der Haupt- und Nebenleitung (L1i, L2i) ergibt,
**dass** in der Nebenleitung (L2i) ein Mittel (DR2i) zur Beeinflussung der jeweiligen Durchflussmenge vorgesehen ist, und dass die Nebenleitung (L2i) für eine Zuströmgeschwindigkeit wesentlich größer als die Geschwindigkeit in der Hauptleitung (L1i) und einen
Volumenstrom wesentlich kleiner als der in der Hauptleitung (L1i) ausgebildet ist.

3. Vorrichtung nach Anspruch 2,
**dadurch gekennzeichnet,**
**dass** die Mündung der Nebenleitung (L2i) zur Hauptleitung (L1i) gleich- bzw. gegengerichtet ist.

4. Vorrichtung nach Anspruch 2 oder 3,
**dadurch gekennzeichnet,**
**dass** die Haupt- und die Nebenleitung (L1i, L2i) einen rechten Winkel bilden,
**dass** das Verhältnis des Querschnitts der Hauptleitung (L1i) zur Nebenleitung (L2i) Hi/Ni > 10 beträgt.

## Claims

1. Method for the sectional supply of a flow box (STA) of a papermaking machine with stock suspension, in which stock suspension is supplied to the flow box (STA) distributed over the machine width via a large number of main lines (L1i) from a stock suspension manifold, a mixing unit (Mi) being provided in at least one main line (L1i), to which at least one further supply line (L3i) for supplying stock suspension or dilution water of different composition is assigned at an angle (β₀), a means (DR3i) of influencing the respective throughput being provided in at least one of the additional supply lines (L3i) to the mixing unit (Mi), and a non-adjustable restrictor (DR1i) being provided in the at least one main line (L1i) downstream of the mixing unit (Mi),
**characterized**
**in that**, downstream of the restrictor (DR1i), the liquid is supplied into the main line (L1i) by means of a secondary line (L2i) at an angle (α),
**in that** the angle (α) between the main line (L1i) and the secondary line (L2i) is chosen such that a small change in the throughput of the secondary line (L2i) results in a large change, in the same direction or in the opposite direction, in the throughput of the main and secondary line (L1i, L2i),
**in that** the respective throughput in the secondary line (L2i) is influenced by a means (DR2i),
**in that** the inflow velocity in the secondary line (L2i) is chosen to be substantially higher than the velocity in the main line (L1i), and
**in that** the volume flow in the secondary line (L2i) is chosen to be substantially lower than that in the main line (L1i).

2. Apparatus for the sectional supply of a flow box (STA) of a papermaking machine with stock suspension, in which a large number of main lines (L1i) distributed over the machine width is provided to supply stock suspension to the flow box (STA) from a stock suspension manifold, a mixing unit (Mi) being provided in at least one main line (L1i), to which at least one further supply line (L3i) for supplying stock suspension or dilution water of different composition is assigned at an angle (β₀), a means (DR3i) of influencing the respective throughput being provided in at least one of the additional supply lines (L3i) to the mixing unit (Mi), and a non-adjustable restrictor (DR1i) being provided in the at least one main line (L1i) downstream of the mixing unit (Mi),
**characterized**
**in that**, downstream of the restrictor (DR1i), at least one secondary line (L2i) for the supply of liquid opens into the main line (L1i) at an angle (α),
**in that** the angle (α) between the main line (L1i) and the secondary line (L2i) is chosen such that a small change in the throughput of the secondary line (L2i) results in a large change, in the same direction or in the opposite direction, in the throughput of the main and secondary line (L1i, L2i),
and **in that** a means (DR2i) of influencing the respective throughput is provided in the secondary line (L2i),
and **in that** the secondary line (L2i) is designed for an inflow velocity substantially higher than the velocity in the main line (L1i) and a volume flow substantially lower than that in the main line (L1i).

3. Apparatus according to Claim 2, **characterized in that** the opening of the secondary line (L2i) is oriented in the same direction or opposite direction in relation to the main line (L1i).

4. Apparatus according to Claim 2 or 3, **characterized in that** the main line and the secondary line (L1i, L2i) form a right angle, and
**in that** the ratio of the cross section of the main line (L1i) to the secondary line (L2i) is Hi/Ni > 10.

## Revendications

1. Procédé pour l'alimentation sectionnée d'une caisse de tête (STA) d'une machine à papier avec une suspension de matière, dans lequel on envoie une suspension de matière à la caisse de tête (STA), de façon répartie sur la largeur de la machine, par une pluralité de canalisations principales (L1ᵢ) à partir d'un distributeur de suspension de matière, dans lequel on prévoit dans au moins une canalisation principale (L1ᵢ) une unité de mélange (Mᵢ) à laquelle est associée au moins une autre canalisation d'alimentation (L3ᵢ) pour la fourniture de suspension de matière ou d'eau de dilution de composition différente sous un angle (β₀), dans lequel on prévoit dans au moins une des canalisations d'alimentation supplémentaires (L3ᵢ) vers l'unité de mélange (Mᵢ) un moyen (DR3ᵢ) pour influencer le débit respectif, et dans lequel on prévoit dans la au moins une canalisation principale (L1ᵢ) un étranglement non réglable (DR1ᵢ) en aval de l'unité de mélange (Mᵢ), **caractérisé en ce que** l'on introduit un liquide dans la canalisation principale (L1ᵢ), en aval de l'étranglement (DR1ᵢ), au moyen d'une canalisation auxiliaire (L2ᵢ) sous un angle (α), **en ce que** l'on choisit l'angle (α) entre la canalisation principale (L1ᵢ) et la canalisation auxiliaire (L2ᵢ) de telle façon qu'une petite variation du débit de la canalisation auxiliaire (L2ᵢ) entraîne une grande variation, de même sens ou de sens contraire, du débit des canalisations principale et auxiliaire (L1ᵢ, L2ᵢ), **en ce que** l'on influence le débit respectif dans la canalisation auxiliaire (L2ᵢ) au moyen d'un moyen (DR2ᵢ), **en ce que** l'on choisit la vitesse d'entrée dans la canalisation auxiliaire (L2ᵢ) sensiblement plus grande que la vitesse dans la canalisation principale (L1ᵢ), et **en ce que** l'on choisit le débit volumétrique dans la canalisation auxiliaire (L2ᵢ) sensiblement plus petit que celui dans la canalisation principale (L1ᵢ).

2. Dispositif pour l'alimentation sectionnée d'une caisse de tête (STA) d'une machine à papier avec une suspension de matière, dans lequel il est prévu une pluralité de canalisations principales (L1ᵢ), réparties sur la largeur de la machine, pour la fourniture de suspension de matière depuis un distributeur de suspension de matière jusqu'à la caisse de tête (STA), dans lequel il est prévu dans au moins une canalisation principale (L1ᵢ) une unité de mélange (Mᵢ) à laquelle est associée au moins une autre canalisation d'alimentation (L3ᵢ) pour la fourniture de suspension de matière ou d'eau de dilution de composition différente sous un angle (β₀), dans lequel il est prévu dans au moins une des autres canalisations d'alimentation (L3ᵢ) vers l'unité de mélange (Mᵢ) un moyen (DR3ᵢ) pour influencer le débit respectif, et dans lequel il est prévu dans la au moins une canalisation principale (L1ᵢ) un étranglement non réglable (DR1ᵢ) en aval de l'unité de mélange (Mᵢ), pour la mise en oeuvre du procédé selon la revendication 1, **caractérisé en ce qu'**au moins une canalisation auxiliaire (L2ᵢ) pour l'introduction d'un liquide débouche dans la canalisation principale (L1ᵢ) en aval de l'étranglement (DR1ᵢ) sous un angle (α), **en ce que** l'angle (α) entre la canalisation principale (L1ᵢ) et la canalisation auxiliaire L2ᵢ) est choisi de telle façon qu'une petite variation du débit de la canalisation auxiliaire (L2ᵢ) entraîne une grande variation, de même sens ou de sens contraire, du débit des canalisations principale et auxiliaire (L1ᵢ, L2ᵢ), **en ce qu'**il est prévu dans la canalisation auxiliaire (L2ᵢ) un moyen (DR2ᵢ) pour influencer le débit respectif, et **en ce que** la canalisation auxiliaire (L2ᵢ) est formée pour une vitesse d'entrée sensiblement plus grande que la vitesse dans la canalisation principale (L1ᵢ) et un débit volumétrique sensiblement plus petit que celui dans la canalisation principale (L1ᵢ).

3. Dispositif selon la revendication 2, **caractérisé en ce que** l'embouchure de la canalisation auxiliaire (L2ᵢ) est orientée dans le même sens ou dans le sens contraire par rapport à la canalisation principale (L1ᵢ).

4. Dispositif selon la revendication 2 ou 3, **caractérisé en ce que** la canalisation principale et la canalisation auxiliaire (L1ᵢ, L2ᵢ) forment un angle droit, et **en ce que** le rapport de la section transversale de la canalisation principale (L1ᵢ) à celle de la canalisation auxiliaire (L2ᵢ) vaut Hᵢ/Nᵢ > 10.
